# EUROPÄISCHE PATENTSCHRIFT

(11) **EP 0 332 867 B1**
(45) Veröffentlichungstag und Bekanntmachung des Hinweises auf die Patenterteilung: **15.01.1992**
(21) Anmeldenummer: 89102653.6
(22) Anmeldetag: 16.02.1989
(51) Int. Cl.: B22D 41/08

(54) **Dreh- und/oder Schieberverschluss und dessen Verschlussteile**
Turning and/or sliding lock and its locking parts
Fermeture tournante et/ou dispositif de poussée et ses pièces de fermeture

(30) Priorität: 18.03.1988 DE 3809072
(43) Veröffentlichungstag der Anmeldung: 20.09.1989
(73) Patentinhaber: DIDIER-WERKE AG, 65189 Wiesbaden (DE)
(72) Erfinder: Gimpera, José, D-6200 Wiesbaden (DE)
(74) Vertreter: Brückner, Raimund, Dipl.-Ing.

(56) Entgegenhaltungen:
- EP-A- 0 251 075
- WO-A-88/04209
- CH-A- 662 762
- DE-A- 1 583 704
- DE-A- 2 603 003
- DE-C- 3 540 202
- US-A- 3 651 825
- US-A- 3 651 998

## Beschreibung

Die Erfindung betrifft einen Dreh- und/oder Schieberverschluß für einen Ausguß eines Metallschmelze enthaltenden Gefäßes, mit einem feuerfesten, unbeweglichen Verschlußteil und einem relativ zu diesem dichtend dreh- und/oder verschiebbaren, feuerfesten, beweglichen Verschlußteil, das mittels eines Dreh- und/oder Hubantriebs betägtigbar ist.

Ein Dreh- und/oder Schieberverschluß dieser Art ist bereits aus der DE-PS 3540202 bekannt, von welcher der Oberbegriff des unabhängigen Anspruchs 1 ausgeht. In der DE-PS 3540202 ist ein im Gefäß liegender Verschluß beschrieben, an dessen beweglichen Verschlußteil eine Schubstange befestigt ist, die durch die Schmelze hindurch nach oben geführt ist. Dies bedingt eine aufwendige Feuerfestisolierung bzw. Abdichtung der Antriebselemente.

In der älteren Patentanmeldung P 3731600 ist auch ein Dreh- und Schieberverschluß der eingangs genannten Art beschrieben. Bei einer ersten Ausführung ist der Verschluß außen am Gefäß angeordnet (Außensystem). Bei einer zweiten Ausführung ist der Verschluß in dem Gefäß angeordnet, wobei das bewegliche Verschlußteil nach außen geführt ist (Innensystem mit Außenantrieb).

Ein Verschluß der eingangs genannten Art ist auch in der US-PS 3651998 beschrieben. Bei diesem ist ein unterhalb des Gefäßes vorgesehenes Antriebselement des bewegliches Verschlußteiles durch das unbewegliche Verschlußteil hindurchgeführt. Die Befestigung des Antriebselements am beweglichen Verschlußteil und die Durchführung durch das feuerfeste Verschlußteil sind bei Verschlüssen von Schmelzenausgüssen problematisch.

Für Verschlüsse der eingangs genannten Art sind mechanische, hydraulische oder pneumatische Antriebe bekannt. Derartige Antriebe sind konstruktiv aufwendig und platzraubend. Sie sind außerdem in der Regel wenig bedienungsfreundlich und erfordern eine Vielzahl von Zuleitungen, beispielsweise für Druckluft oder Hydrauliköl, sowohl für den Antrieb selbst als auch für dessen Steuerorgane. Hieraus ergibt sich eine sehr aufwendige Instandhaltung. Es ist auch meist schwierig, den Dreh- und/oder Schieberverschluß zur Erneuerung verschlissener Feuerfestteile zu handhaben. Denn hierfür sind in der Regel die Antriebselemente abzukoppeln.

Aus der EP-A-0251015 ist ein als Mehrwege-Flachsschieberventil ausgebildetes Mikroventil für flüssige Medien mit elektromagnetischem Antrieb, bestehend ausschließlich aus metallischen Teilen mit sehr kleinen Massen und Abmessungen, deren Fertigungstoleranzen im Bereich von wenigen Tausendstel Millimetern liegen, bekannt. Ein solches Ventil ist als Schieberverschluß am Ausguß eines Metallschmelze enthaltenden Behälters völlig ungeeignet, weil seine metallischen Ventilteile der durch die Metallschmelze verursachten thermischen, chemischen und mechanischen Beanspruchung nicht standhalten könnten.

Aufgabe der Erfindung ist es, einen Verschluß der eingangs genannten Art vorzuschlagen, der die vorstehend aufgeführten Nachteile nicht aufweist und dessen Antriebselemente weder durch die Schmelze noch durch eine Gefäßwand hindurchgeführt sind.

Erfindungsgemäß ist obige Aufgabe dadurch gelöst, daß der Drehund/oder Hubantrieb als ein elektromagnetischer Antrieb ausgebildet ist, der wenigstens eine im unbeweglichen Verschlußteil oder in einer Gefäßwandung angeordnete Magnetspule sowie wenigstens einen im beweglichen Verschlußteil angeordneten Magnetkern aufweist. Dadurch ist erreicht, daß an dem beweglichen Verschlußteil kein körperliches Antriebselement angreifen muß, das sich durch die Schmelze im Gefaß oder durch das unbewegliche Verschlußteil bzw. die Gefäßwand erstrecken muß. Es erübrigen sich damit mechanische, hydraulische oder pneumatische Antriebe und die mit diesen verbundenen Zuleitungen, Antriebselemente und Steuerorgane. Die für den elektromagnetischen Antrieb nötige Magnetspule ist am Gefäß oder am diesem gegenüber unbeweglichen Verschlußteil angeordnet. Ihre elektrischen Anschlüsse lassen sich damit einfach und ohne besonderen Platzbedarf anschließen. Hierbei ist es möglich, den Stromkreis des Antriebes in den elektrischen Steuerkreis der Gesamtanlage zu integrieren.

Bei einer zu Wartungszwecken nötigen Trennung des beweglichen Verschlußteils vom unbeweglichen Verschlußteil stellt der elektromagnetische Antrieb keine Behinderung dar.

Bei einem Dreh- und/oder Schieberverschluß, dessen unbewegliches Verschlußteil von einem quer zum Boden des Gefäßes liegenden Rohr und dessen bewegliches Verschlußteil von einem zu diesem Rohr konzentrischen Rohr gebildet ist, sieht die Erfindung vor, daß das bewegliche Rohr gegenüber dem unbeweglichen Rohr mittels wenigstens eines im beweglichen Rohr angeordneten Magnetkerns und wenigstens einer im unbeweglichen Rohr und/oder in der Gefäßwandung angeordneten Magnetspule dreh- und/oder verschiebbar ist, oder daß mittels der wenigstens einen Magnetspule das bewegliche Rohr um die Achse des unbeweglichen Rohres drehbar und mittels einer anderen Magnetspule in Achsrichtung des unbeweglichen Rohres verschiebbar ist.

Bei einem Dreh- und/oder Schieberverschluß, dessen unbewegliches Verschlußteil außerhalb des Gefäßes angeordnet und in ihm das bewegliche Verschlußteil gelagert ist, ist gemäß der Erfindung vorgesehen, daß der elektromagnetische Antrieb sich aus mindestens einer am Ende des unbeweglichen Verschlußteils angeordneten Magnetspule und mindestens einem am entsprechenden Ende des beweglichen Verschlußteils angeordneten Magnetkern zusammensetzt.

Bei einem Dreh- und/oder Schieberverschluß, dessen unbewegliches Verschlußteil innen im Gefäß angeordnet und dessen bewegliches Verschlußteil seitlich aus diesem herausgeführt ist, ist der elektromagnetische Antrieb erfindungsgemäß außerhalb des Gefäßes angeordnet und besteht aus mindestens einer am außenliegenden Ende des unbeweglichen Verschlußteils oder an einer Seitenwand des Gefäßes angeordneten Magnetspule und mindestens einem am entsprechenden Ende des beweglichen Verschlußteils angeordneten Magnetkern.

Bei einem Dreh- und/oder Schieberverschluß für einen langgestreckten Ausguß eines Metallschmelze enthaltenden Gefäßes, mit einem das unbewegliche Verschlußteil bildenden Stator und einem das bewegliche Verschlußteil bildenden Rotor, greift gemäß der Erfindung mindestens an einem der beiden axialen Enden des Rotors ein elektromagnetischer Antrieb an, wobei vorzugsweise im Rotor wenigstens zwei Magnetkerne und im Stator oder in der Gefäßwandung wenigstens zwei den Magnetkernen zugeordnete Magnetspulen zur Drehung des Rotors gegenüber dem Stator angeordnet sind.

Die Erfindung wird nachfolgend anhand meherer Ausführungsbeispiele unter Bezugnahme auf die Zeichnung näher erläutert.

In der Zeichnung zeigen:
Figur 1 einen Drehverschluß schematisch im Schnitt,
Figur 2 einen weiteren Drehverschluß schematisch im Schnitt,
Figur 3 einen weiteren Drehverschluß schematisch im Schnitt,
Figur 4 einen Dreh- und Schieberverschluß schematisch im Schnitt,
Figur 5 einen zweiten Dreh- und Schieberverschluß schematisch im Schnitt,
Figur 6 einen dritten Dreh- und Schieberverschluß schematisch im Schnitt,
Figur 7 einen Drehverschluß für einen langgestreckten Ausguß im Schnitt längs der Linie VII-VII nach Fig. 8 und
Figur 8 einen Schnitt längs der Linie VIII -VIII nach Fig. 7.

Am Boden (1) eines Gefäßes für eine Metallschmelze ist ein Verschluß (2) angeordnet.

Der Verschluß (2) nach den Figuren 1 bis 4 weist als unbewegliches Verschlußteil ein feuerfestes Rohr (3) aus keramischem Material auf, dessen Achse senkrecht zum Boden (1) steht. Das Rohr (3) ist im Boden (1) befestigt. Innerhalb des Gefäßes ist es mit zwei oder mehreren Durchbrechungen (4) versehen. Auf das Rohr (3) ist als bewegliches Verschlußteil ein weiteres Rohr (5) aus keramischem Material aufgesteckt. Das Rohr (5) ist oben geschlossen. An seinem Umfang ist es mit Durchbrechungen (6) versehen, die ebenso groß sind wie die Durchbrechungen (4). Das Rohr (5) ist um die Achse des Rohres (3) dichtend drehbar, so daß in der Öffnungsstellung des Verschlusses (2) die Durchbrechungen (4, 6) fluchten und in der Schließstellung die Durchbrechungen (6) vom Rohr (3) abgedeckt sind.

Als Drehantrieb für das Rohr (5) ist ein elektromagnetischer Antrieb (7) vorgesehen. Dieser weist einen oder mehrere permanentmagnetische Magnetkerne (8) und eine oder mehrere Magnetspulen (9) auf. Der bzw. die Magnetkerne (8) sind in dem beweglichen Verschlußteil (5) angeordnet. Die zugehörigen Magnetspulen (9) sind am oder im Boden (1) oder im unbeweglichen Verschlußteil (3) angeordnet. Ihre Anschlußleitungen (10) sind nach außen geführt.

Beim Ausführungsbeispiel nach Figur 1 sind in das Rohr (5) zwei Magnetkerne (8) eingebaut. Es können jedoch auch mehr als zwei Magnetkerne (8) am Umfang verteilt angeordnet sein. Im Prinzip kann auch ein Magnetkern genügen. Jedem Magnetkern (8) ist eine Magnetspule (9) zugeordnet. Diese ist am Boden (1) dicht neben dem Rohr (5) angeordnet. Die Magnetspulen (9) sitzen jeweils in einem oder in einem gemeinsamen Schutzmantel (11), der die Magnetspulen (9) gegen die Schmelze abdeckt.

Die Anordnung kann so gestaltet sein, daß durch eine entsprechende Strombeaufschlagung der Magnetspulen (9) über die Anschlußleitungen (10) das Rohr (5) in Schließstellung in die eine Richtung und in Öffnungsstellung in die Gegenrichtung gedreht wird.

Es kann jedoch auch vorgesehen sein, das Rohr (5) nur in einer Richtung zu drehen. Denn eine Schließstellung liegt jeweils zwischen zwei benachbarten Öffnungsstellungen, in denen die Durchbrechnungen (4, 6) fluchten.

Das Ausführungsbeispiel nach Figur 2 unterscheidet sich vom Ausführungsbeispiel nach Figur 1 dadurch, daß die Magnetspulen (9) nicht außerhalb des Rohres (5) am Boden (1) angeordnet, sondern in dem Rohr (3) integriert sind. Dadurch erübrigt sich der Schutzmantel (11) und es entfällt der notwendige Spalt (12) zwischen dem Schutzmantel (11) und dem Rohr (5).

Beim Ausführungsbeispiel nach Fig. 3 ist an dem Rohr (5) ein abgewinkelter Rand (13) ausgebildet. In diesen sind die Magnetkerne (8) integriert. Die Magnetspulen (9) sind hier in den Boden (1) integriert. Sie sind dabei durch den Rand (13) gegen die Schmelze abgedeckt.

Die Funktionsweise der Ausführung nach den Figuren 2 und 3 entspricht der des Ausführungsbeispiels nach Figur 1.

Beim Ausführungsbeispiel nach Figur 4 ist das Rohr (5) nicht nur um die Achse drehbar, sondern auch axial verschieblich. In der in Figur 4 dargestellten Stellung sind die Durchbrechungen (6) vom Rohr (3) geschlossen. Sie fluchtend also nicht mit dessen Durchbrechungen (4). Die Durchbrechungen (4, 6) lassen sich durch Drehen um die Achse erst dann fluchtend ausrichten, wenn das Rohr (5) nach oben bewegt ist. Hierfür ist eine zur genannten Achse konzentrische weitere Magnetspule (14) im Rohr (3) angeordnet.

Dieser ist ein weiterer permanentmagnetischer Magnetkern (15) oder ein magnetisierbarer Eisenkern zugeordnet, der in dem Rohr (5) integriert ist. Die weitere Magnetspule (14) könnte auch in dem Boden (1) integriert sein.

Ist die weitere Magnetspule (14) stromdurchflossen, dann wird das Rohr (5) so angehoben, daß Durchbrechungen (6) in der Ebene der Durchbrechungen (4) liegen. Beim Umpolen bzw. Abschalten des Stroms durch die Magnetspule (14) wird das Rohr (5) wieder nach unten bewegt. Dies geschieht dann, wenn ein Eisenkern (15) vorgesehen ist unter dem statischen Druck der Schmelze.

Zum Drehen des Rohres (5) sind die beschriebenen Magnetkerne (8) und die Magnetspulen (9) vorgesehen.

Beim Ausführungsbeispiel nach Figur 5 ist das unbewegliche Verschlußteil (3) außerhalb des Gefäßes unten am Boden (1) befestigt. In diesem ist verschieblich und drehbar das bewegliche Verschlußteil (5) gelagert, das eine radiale Durchbrechung (6) aufweist, welche in der Offenstellung mit radialen Durchbrechungen (4) fluchtet. In dem beweglichen Verschlußteil (5) sind Magnetkerne (8) integriert, denen Magnetspulen (9) zugeordnet sind. Durch eine entsprechende Strombeaufschlagung der Magnetspulen (9) wird das bewegliche Verschlußteil (5) so gedreht, daß es die Durchbrechungen (4) schließt. Eine weitere Magnetanordnung kann zur axialen Verschiebung des beweglichen Verschlußteils (5) vorgesehen sein.

Beim Ausführungsbeispiel nach Figur 6 ist das unbewegliche Verschlußteil (3) unten im Gefäß angeordnet und das bewegliche Verschlußteil (5) seitlich nach außen geführt. Letzteres ist im unbeweglichen Verschlußteil (3) gelagert und weist als Durchbrechung (6) einen abgewinkelten Kanal auf, welcher in Offenstellung des Verschlusses in eine als Auslaufkanal ausgebildete Durchbrechung (4) des unbeweglichen Verschlußteils (3) mündet. Zum Drehantrieb des beweglichen Verschlußteils (5) sind außerhalb des Gefäßes die Magnetspulen (9) vorgesehen, denen im beweglichen Verschlußteil (5) integrierte Magnetkerne (8) zugeordnet sind.

Beim Ausführungsbeispiel nach den Figuren 7 und 8 ist der Verschluß (2) für einen langgestreckten Ausguß am Boden (1) eines Metallschmelze enthaltenden Gefäßes vorgesehen, der zum Gießen von Dünnbrammen geeignet ist. Als unbewegliches Verschlußteil ist ein Stator (17) vorgesehen, der einen langgestreckten Schlitz (18) bildet. Der Stator (17) ist in ein Oberteil (19) und ein Unterteil (20) geteilt. In dem Stator (17) ist ein Rotor (21) als bewegliches Verschlußteil gelagert. Der Rotor (21) ist um eine zum boden (1) parallele Achse im Stator (17) drehbar. Er weist eine Durchbrechung (22) auf, deren Durchlaßquerschnitt dem Durchlaßquerschnitt des Schlitzes (18) gleich ist.

In dem Unterteil (20) des Stators (17) sind seitlich des Schlitzes (18) je zwei Magnetspulen (9) angeordnet, denen je ein Magnetkern (8) zugeordnet ist. Die Magnetkerne (8) sind in den Rotor (21) integriert.

In den Figuren 7 und 8 ist der Rotor (21) in Offenstellung dargestellt. Seine Durchbrechung (22) fluchtet dabei mit dem Schlitz (18). Der Rotor (21) ist durch einen entsprechenden Stromfluß durch die Magnetspulen (9) in diese Stellung gebracht. Durch eine Änderung des Stromflusses durch die Magnetspulen (9) läßt sich der Rotor (21) in eine Verdrehstellung bringen, in der die Durchbrechung (22) nicht mehr mit dem Schlitz (18) fluchtet und der Rotor (21) den Schlitz (18) schließt.

Bei dem Ausführungsbeispiel nach Figur 7 und 8 kann der Rotor (21) auch so verlängert sein, daß er in Richtung seiner Drehachse seitlich über das Gefäß hinaussteht. Es ist dann möglich, den beschriebenen elektromagnetischen Antrieb außerhalb des Gefäßes anzuordnen.

Die Magnetspulen (9 bzw. 14) des elektromagnetischen Antriebs können auch so angesteuert werden, daß dann, wenn das bewegliche Verschlußteil (5 bzw. 20) in seiner Öffnungsstellung oder in seiner Schließstellung steht, es in eine mit einem geringen Hub oszillierende Bewegung versetzt wird. Dadurch kann das Erstarren der Schmelze im Bereich zweier Flächen, die gegeneinander beweglich sein sollen, um das bewegliche Verschlußteil von seiner Schließstellung in seine Öffnungsstellung oder umgekehrt zu bringen, verhindert werden.

## Patentansprüche

1. Dreh- und/oder Schieberverschluß für einen Ausguß eines Metallschmelze enthaltenden Gefäßes, mit einem feuerfesten, unbeweglichen Verschlußteil und einem relativ zu diesem dichtend dreh- und/oder verschiebbaren, feuerfesten, beweglichen Verschlußteil, das mittels eines Dreh- und/oder Hubantriebs betätigbar ist, dadurch gekennzeichnet, daß der Dreh- und/oder Hubantrieb als ein elektromagnetischer Antrieb (7) ausgebildet ist, der wenigstens eine im unbeweglichen Verschlußteil (3, 17) oder in einer Gefäßwandung (1) angeordnete Magnetspule (9) sowie wenigstens einen imbeweglichen Verschlußteil (5, 21) angeordneten Magnetkern (8) aufweist.

2. Dreh- und/oder Schieberverschluß nach Anspruch 1, wobei das unbewegliche Verschlußteil von einem quer zum Boden (1) des Gefäßes liegenden Rohr (3) und das bewegliche Verschlußteil von einem zu diesem Rohr (3) konzentrischen Rohr (5) gebildet ist, dadurch gekennzeichnet, daß das bewegliche Rohr (5) gegenüber dem unbeweglichen Rohr (3) mittels wenigstens eines im beweglichen Rohr (5) angeordneten Magnetkerns (8) und wenigstens einer im unbeweglichen Rohr (3) und/oder in der Gefäßwandung (1) angeordneten Magnetspule (9) dreh- und/oder verschiebbar ist (Figuren 1 bis 4).

3. Dreh- und/oder Schieberverschluß nach Anspruch 2, dadurch gekennzeichnet, daß mittels der wenigstens einen Magnetspule (9) das bewegliche Rohr (5) um die Achse des unbeweglichen Rohres (3) drehbar und mittels einer anderen Magnetspule (14) in Achsrichtung des unbeweglichen Rohres (3) verschiebbar ist.

4. Dreh- und/oder Schieberverschluß nach Anspruch 1, wobei das unbewegliche Verschlußteil außerhalb des Gefäßes angeordnet und in ihm das bewegliche Verschlußteil gelagert ist, dadurch gekennzeichnet, daß der elektromagnetische Antrieb (7) sich aus mindestens einer am Ende des unbeweglichen Verschlußteils (3) angeordneten Magnetspule (9) und mindestens einem am entsprechenden Ende des beweglichen Verschlußteils (5) angeordneten Magnetkern (8) zusammensetzt (Fig. 5).

5. Dreh- und/oder Schieberverschluß nach Anspruch 1, wobei das unbewegliche Verschlußteil innen im Gefäß angeordnet und das bewegliche Verschlußteil seitlich aus diesem herausgeführt ist, dadurch gekennzeichnet, daß der elektromagnetische Antrieb (7) außerhalb des Gefäßes angeordnet ist und sich aus mindestens einer am außenliegenden Ende des unbeweglichen Verschlußteils (3) oder an einer Seitenwand (23) des Gefäßes angeordneten Magnetspule (9) und mindestens einem am entsprechenden Ende des beweglichen Verschlußteils (5) angeordneten Magnetkern (8) zusammensetzt (Fig. 6).

6. Dreh- und/oder Schieberverschluß nach Anspruch 1 für einen langgestreckten Ausguß eines Metallschmelze enthaltenden Gefäßes, mit einem das unbewegliche Verschlußteil bildenden Stator und einem das bewegliche Verschlußteil bildenden Rotor, dadurch gekennzeichnet, daß mindestens an einem der beiden axialen Enden des Rotors (21) ein elektromagnetischer Antrieb (7) angreift (Figuren 7 und 8).

7. Dreh- und/oder Schieberverschluß nach Anspruch 6, dadurch gekennzeichnet, daß im Rotor (21) wenigstens zwei Magnetkerne (8) und im Stator (17) oder in der Gefäßwandung (1) wenigstens zwei den Magnetkernen (8) zugeordnete Magnetspulen (9) zur Drehung des Rotors (21) gegenüber dem Stator (17) angeordnet sind.

## Claims

1. Rotary and/or sliding gate valve for an outlet of a vessel containing a metal melt with a refractory, stationary valve member and a refractory valve member which is sealingly movable with respect to it in rotation and/or in sliding and which is actuable by means of a rotary and/or reciprocating drive, characterised in that the rotary and/or reciprocating drive is constructed as an electromagnetic drive (7) which has at least one field coil (9) disposed in the fixed valve member (3, 17) or in a vessel wall (1) and at least one magnet core (8) disposed in the movable valve member (5, 21).

2. Rotary and/or sliding gate valve as claimed in Claim 1, the stationary valve member being constituted by a tube (3) lying transversely to the base (1) of the vessel and the movable valve member being constituted by a tube (5) concentric with this tube (3), characterised in that the movable tube (5) is movable in rotation and/or sliding with respect to the stationary tube (3) by means of at least one magnet core (8) disposed in the movable tube (5) and at least one field coil (9) disposed in the stationary tube (3) and/or in the vessel wall (1) (Figures 1 to 4).

3. Rotary and/or sliding gate valve as claimed in Claim 2, characterised in that the movable tube (5) is rotatable about the axis of the stationary tube (3) by means of the at least one field coil (9) and is slidable in the axial direction of the stationary tube (3) by means of another field coil (40).

4. Rotary and/or sliding gate valve as claimed in Claim 1, wherein the stationary valve member is arranged externally of the vessel and the movable valve member is mounted in it, characterised in that the electromagnetic drive (7) is composed of at least one field coil (9) arranged at the end of the stationary valve member (3) and at least one magnet core (8) arranged at the corresponding end of the movable valve member (5) (Fig. 5).

5. Rotary and/or sliding gate valve as claimed in Claim 1, wherein the stationary valve member is arranged in the interior of the vessel and the movable valve member passes laterally out of it, characterised in that the electromagnetic drive (7) is arranged externally of the vessel and is constituted by at least one field coil (9) arranged at the outer end of the stationary valve member (3) or on a side wall (23) of the vessel and at least one magnet core (8) arranged at the corresponding end of the movable valve member (5) (Fig. 6).

6. Rotary and/or sliding gate valve as claimed in Claim 1 for an elongate outlet of a vessel containing a metal melt with a stator constituting the stationary valve member and a rotor constituting the movable valve member, characterised in that an electromagnetic drive (7) engages at least one of the two axial ends of the rotor (21) (Figures 7 and 8).

7. Rotary and/or sliding gate valve as claimed in Claim 6, characterised in that arranged in the rotor (21) there are at least two magnet cores (8) and arranged in the stator (17) or in the vessel wall (1) there are at least two field coils (9) associated with the magnet cores (8) for rotating the rotor (21) with respect to the stator (17).

## Revendications

1. Obturateur rotatif et/ou coulissant pour une busette de coulée d'une cuve contenant un bain de métal, comportant une partie fixe en matériau réfractaire et une partie mobile en matériau réfractaire, qui peut se déplacer avec étanchéité en rotation et/ou en translation par rapport à ladite partie fixe et qui peut être actionnée au moyen d'un dispositif de commande en rotation et/ou en translation, caractérisé en ce que le dispositif de commande en rotation et/ou en translation est réalisé sous la forme d'une commande électromagnétique (7), qui présente au moins une bobine d'électro-aimant (9) disposée dans la partie fixe (3, 17) ou dans une paroi de la cuve (1) ainsi qu'au moins un noyau magnétique (8) disposé dans la partie mobile (5, 21).

2. Obturateur rotatif et/ou coulissant selon la revendication 1, la partie fixe étant formée par un tube (3) disposé perpendiculairement au fond (1) de la cuve, et la partie mobile étant formée par un tube (5) concentrique audit tube (3), caractérisé en ce que le tube mobile (5) peut être déplacé en rotation et/ou en translation par rapport au tube fixe (3) au moyen d'au moins un noyau magnétique (8) disposé à l'intérieur du tube mobile (5) et/ou d'au moins une bobine d'électro-aimant (9) disposée à l'intérieur de tube fixe (3) et/ou dans la paroi de la cuve (1) (figures 1 à 4).

3. Obturateur rotatif et/ou coulissant selon la revendication 2 caractérisé en ce que l'on peut faire tourner le tube mobile (5) autour de l'axe du tube fixe (3) au moyen de la bobine d'électro-aimant (9), au nombre d'au moins un, et que l'on peut déplacer en translation le tube mobile (5) dans la direction axiale du tube fixe (3) au moyen d'une autre bobine d'électro-aimant (14).

4. Obturateur rotatif et/ou coulissant selon la revendication 1, la partie fixe étant disposée à l'extérieur de la cuve et la partie mobile étant montée à l'intérieur de celle-ci, caractérisé en ce que la commande électromagnétique (7) se compose d'au moins une bobine d'électroaimant (9) montée à l'extrémité de la partie fixe (3) et d'au moins un noyau magnétique (8) disposé à l'extrémité correspondante de la partie mobile (5), (figure 5).

5. Obturateur rotatif et/ou coulissant selon la revendication 1, la partie fixe étant disposée à l'intérieur de la cuve et la partie mobile sortant latéralement de celle-ci, caractérisé en ce que la commande électromagnétique (7) est disposée à l'extérieur de la cuve et se compose d'au moins une bobine d'électro-aimant (9) disposée à l'extrémité extérieure de la partie fixe (3) ou sur une paroi latérale (23) de la cuve et d'au moins un noyau magnétique (8) disposé à l'extrémité correspondante de la partie mobile (5) (figure 6).

6. Obturateur rotatif et/ou coulissant selon la revendication 1 pour une busette de coulée allongée d'une cuve contenant un bain de métal, comportant un stator formant la partie fixe et un rotor formant la partie mobile, caractérisé en ce qu'une commande électromagnétique (7) agit sur au moins l'une des deux extrémités axiales du rotor (21), (figures 7 et 8).

7. Obturateur rotatif et/ou coulissant selon la revendication 6 caractérisé en ce qu'au moins deux noyaux magnétiques (8) sont disposés dans le rotor (21) et au moins deux bobines d'électro-aimant (9) associées aux noyaux magnétiques (8) sont disposées dans le stator (17) ou dans la paroi de la cuve (1) pour faire tourner le rotor (21) par rapport au stator (17).
